# EUROPÄISCHE PATENTANMELDUNG

(11) **EP 2 311 424 A1**
(43) Veröffentlichungstag der Anmeldung: **20.04.2011**
(21) Anmeldenummer: 10013626.6
(22) Anmeldetag: 14.10.2010
(51) Int. Cl.: A61H 1/02

(54) **Schlingentisch zur Durchführung von Physiotherapien und Rehabilitationen sowie Funktionselement für einen solchen Schlingentisch**

(30) Priorität: 14.10.2009 DE 102009049433
(71) Anmelder: Powersling GmbH & Co. KG, 78567 Fridingen (DE)
(72) Erfinder: Bornkamp, Marc, 78567 Fridingen (DE)
(74) Vertreter: Stoppkotte, Cornelia

(57) **Zusammenfassung**

Die Erfindung bezieht sich auf einen Schlingentisch zur Durchführung von Physiotherapien und Rehabilitationen, mindestens bestehend aus zwei parallel zueinander angeordneten Längsholmen, die über mindestens ein Verbindungselement an einer Decke oder einem Ständerelement anbringbar sind, wobei an den Längsholmen mindestens zwei Querholme angeordnet sind, die auf diesen positionierbar sind und wobei mindestens ein Längsträger mit den Querholmen gekoppelt ist, an dem zumindest mittelbar Einrichtungen zum Aufhängen von Schlingen und Gurten, die zur Lagerung und Fixierung von Körperteilen eines Patienten vorgesehen sind, einhängbar oder fixierbar sind Erfindungsgemäss ist vorgesehen, das die Querholme (3) über Lagerelemente (4) an den Längsholmen (2) verschieblich sind, wobei zur Lagerung Mittel vorgesehen sind, die eine Verschiebung unter Last zulassen und wobei mindestens eines der Lagerelemente ein Bremselement zur ortsfesten Arretierung aufweist.

Ferner wird ein Funktionselement (10) für diesen Schlingentisch (1) vorgeschlagen, das an einem Holm oder Träger anzuordnen und verschieblich in beliebige Positionen zu verschieben ist, wobei zur Lagerung Führungsmittel vorgesehen sind, die eine Verschiebung unter Last zulassen und das Funktionselement (10) ein Bremselement zur ortsfesten Arretierung umfasst.

## Beschreibung

### Beschreibung

Die Erfindung betrifft ein Therapiegerät in der Ausbildung eines Schlingentisches.
Dieser Schlingentisch dient zur gymnastischen oder trainierenden Körperbewegung, insbesondere zur Durchführung von Physiotherapien und Rehabilitationen, nach dem Oberbegriff des Anspruches 1.

### Stand der Technik

Therapiegeräte in der Ausbildung von Schlingentischen dienen beispielsweise zur Kyphosierung der Lendenwirbelsäule. Hierzu ist vorgesehen, Schlingen ortsfest anzuordnen, sodass diverse Ausgestaltungen von Schlingen unterschiedliche Körperteile eines Patienten, vorzugsweise den gesamten Körper zumindest in den entsprechenden Bereichen, vollständig umgreifen. Dabei "schwebt" der Körper unterhalb des aus dem Stand der Technik bekannten Gestelles und liegt somit nur innerhalb der Schlingen. Aufgrund dieses Schwebezustandes ist es möglich, dass ein Therapeut den Körper aktiv oder indirekt aktiv oder sogar passiv bewegt, ohne gegen eine entsprechende Reibung oder das eigene Körpergewicht zu arbeiten.

Solche Therapiegeräte dienen auch dazu, gezielt Muskelkräftigungen zu ermöglichen. Ferner dienen sie zur Erhöhung der Beweglichkeit.

Schlingentische der vorstehenden Art weisen in der Regel ein Gestell auf, wobei dieses aus im wesentlich vertikalen und horizontalen Stützelementen besteht.

Die horizontalen Stützelemente sind Quer- und/oder Längsrahmenteile, die im Abstand von einem Boden eine dachartige Ausbildung bereitstellen.

An diesem Gestell sind ebenfalls horizontal angeordnet einzelne Querholme vorgesehen, an denen in Richtung Boden Schlingenelemente zur Aufnahme eines Körpers angeordnet sind. Die Querholme sind in der Regel fest oder in zuvor definierten Abständen mit den Längsholmen verbunden.

Um eine relative Verschiebung der einzelnen Schlingenelemente, die an den Querholmen angeordnet sind, zu ermöglichen, sind an den freien Enden der Querholme Verbindungselemente vorgesehen, die in der Regel die Fixierung an den Längsholmen in vorgegebenen Abständen erlauben.

Weiterbildungen sehen vor, dass Schlingentische auch derart ausgebildet sind, dass das Gestell an einer Decke angeordnet ist. Die entsprechenden Querholme sind derart ausgestaltet, dass die einzelnen Schlingen, wie beispielsweise in der DE 44 21 578 A1 beschrieben, an einem Laufwagenelement befestigt sind. Dadurch ist es möglich, die Schlinge vor der Anwendung entsprechend flexibel zu positionieren. In der Regel ist der Laufwagen derart ausgebildet, dass es sich um ein Vierkantrohr handelt, das von einem weiteren enganliegendem Vierkantrohr umschlossen ist. Auf der einen Seite, vorzugsweise zur Patientenseite hinweisend, ist eine Öse vorgesehen, in der die entsprechenden Schlingen einführbar sind. Ist die einmal erreichte Position einmal erreicht und in festgelegter Position fixiert, was durch ein entsprechendes Hebelelement erreicht werden kann, so kann die Schlinge durch den Patienten belastet werden.

Aus der WO 2007/017282 A2 ist ein Übungsgerät zur Lagerung, Diagnostik und Therapie sowie für gymnastische und/oder trainierenden Körperbewegung in der Ausbildung eines Schlingentisches bekannt. Das vorzugsweise an der Decke montierbare Gerät besteht im Wesentlichen aus einem Längsträger, an dem an entsprechenden Positionen Querträger angeordnet sind, wobei die Querträger Funktionselemente zur Aufnahme von Schlingen aufweisen.

Um die notwendige Stabilität der gesamten Vorrichtung zu erreichen, ist der Längsträger doppelt ausgebildet, in dem zwei stangenartige Gebilde in der Draufsicht untereinander angeordnet sind. In der Fortsetzung ist dann in der Regel senkrecht und somit fix zum Längsträger der entsprechende Querträger vorgesehen. Mehrere parallel zueinander angeordnete Querträger bilden Segmente, die derart ausgelegt sind, dass unterschiedliche Bereiche des Körpers von Schlingen getragen werden können. Funktionselemente sind auf dem Querträger verschiebbar und weisen Vorrichtungen auf, die zur Aufnahme eines Seiles zur Ausbildung einer Schlinge geeignet sind. Hierfür können beispielsweise Rollen oder Ösen vorgesehen sein. Die einzelnen Querträger sind starr parallel zueinander und somit senkrecht zum Längsträger angeordnet. Die gesamte Einheit, gebildet aus Längs- und Querträgern, lässt sich um eine Drehachse verdrehen, wobei der Längsträger an einem einzigen Punkt aufgehängt ist.

Für eine multifunktionale Anwendung ist es jedoch auch notwendig, dass nicht nur horizontale und vertikale Bewegungen ausgeführt werden, sondern auch entsprechende Drehbewegungen - insbesondere im Bereich der einzelnen Segmente. Aufgrund dessen, dass die Schlingen in der Regel an einem Seil an dem Funktionselement angeordnet sind, sind entsprechende Drehungen zwar möglich, indem an dem Seil gezogen wird und die Schlinge dann den Körper verschwenkt. Diese Drehungen sind jedoch unkontrolliert und müssen in der Regel gegen die Gewichtskraft des zu drehenden Körpers ausgeübt werden. Damit sind diese ungenau und können nicht zu einer präzisen Behandlung führen.

Zudem besteht ein weiterer wesentlicher Nachteil darin, dass die entsprechenden Positionen nicht gehalten werden können, da das Seil mit der entsprechenden Schlinge bestrebt ist, immer wieder in seine ursprüngliche Lage zurückzudrehen. Damit ist eine Haltefunktion nicht möglich, es sei denn, es werden entsprechende Seilklemmen verwendet. Aber auch damit sind nicht entsprechende Positionen nicht genau bestimmbar. Vielmehr muss abgewartet werden, bis die Seilklemme in die Klemmfunktion tritt, was jedoch in der Regel nie der Position bestimmt, die man gerne erreichen möchte.

Ein weiterer wesentlicher Nachteil aus dem Stand der Technik bekannten Vorrichtungen ist, dass die Verschiebung innerhalb der vom Gestell aufgespannten Fläche zwar mittels eines Laufwagens durchführbar ist, der jedoch nicht unter Last bewegbar ist. Dies bedeutet, dass wenn der Physiotherapeut eine bestimmte Position der entsprechenden Schlingen gewählt hat, wird der Patient in die Schlingen hineingelegt und diese Positionen sind dann für die Behandlung fix. Während der Behandlung selbst kann keine weitere Position eingenommen werden, es sei denn, die entsprechende Schlinge mit dem in Verbindung stehenden Laufwagen wird kräftemässig vom Eigengewicht des Patienten entlastet, sodass eine Verschiebung möglich ist.

Ein weiterer wesentlicher Nachteil besteht darin, dass die bekannten Laufwagenelemente zwar möglicherweise mit einer Arretierungsvorrichtung vorgesehen sind. Wenn Arretierungsvorrichtungen vorgesehen sind, sind diese in der Form von Stiften oder Schrauben ausgebildet, die entsprechend zu stecken beziehungsweise zu verschrauben sind. Nach mehrjähriger Benutzung und Belastung sind diese Arretierungen jedoch nur noch schwer ausführbar, sodass die Endfunktion nicht unbedingt gewährleistet ist.

Auch die aus dem Stand der Technik bekannten Vorrichtungen, insbesondere die entsprechenden Deckenkonstruktionen, sind derart ausgebildet, dass durch die Belastung des Patientens, der in den Schlingen angeordnet ist, sehr ungünstige Momentenverhältnisse auftreten, die Instabilitäten im System hervorrufen. Insbesondere durch die Einpunktdeckenlagerung, aber auch durch die in Draufsicht gesehene Untereinanderanordnung der Längsträger, wie sie beispielsweise aus dem Stand der Technik bekannt sind, werden die Drehmomente in Bezug auf die Aufhängepunkte der Schlinge nicht ausreichend kompensiert, sodass der Patient nicht das notwendige Sicherheitsgefühl für eine solche Vorrichtung, die ihn therapieren soll, erhält.

### Aufgabe der Erfindung

Daher ist es Aufgabe der Erfindung, zumindest einen Nachteil des Standes der Technik zu verbessern.

### Lösung der Aufgabe

Die Lösung der Aufgabe wird durch die kennzeichnenden Merkmale des Anspruches 1 und/oder Anspruches 8 erreicht.

### Vorteile der Erfindung

Eine der wesentlichen Vorteile der Erfindung besteht darin, dass alle Teile der erfindungsgemässen Vorrichtung in unterschiedlichen Positionen eingesetzt werden können, da sämtliche Bauteile und Baugruppen gleiche und zusätzliche Teile miteinander verbinden lässt. Insbesondere durch die massive Auslegung und Anordnung der Teile, Lagerelement sowie Wellen, kann das Gerät starken Belastungen ausgesetzt werden, ohne das die Leichtläufigkeit der einzelnen Funktionselemente, aber auch der Querträger und des Längsholmes in irgendeiner Art und Weise beeinflusst wird. Insbesondere ist - und dies ist ein erheblicher Unterschied zum Stand der Technik - auch bei Belastung, das heisst, wenn der Patient bereits in der Schlinge angeordnet ist, eine Verschiebung sehr leichtläufig möglich. Dies bringt auch den Vorteil mit sich, dass der Patient erst einmal in eine Grundposition gebracht werden kann, sodass er von hier aus sehr behutsam und vorsichtig in die entsprechenden Positionen gebracht werden kann, die für ihn Schmerzfreiheit bedeuten.

Alle Achsen und Aufhängepunkte sind vorzugsweise mit entsprechenden Linearkugellagern versehen und sind daher unter voller Last des Patienten immer noch sehr leicht verschiebbar und auch zumindest zum Teil drehbar. Dadurch entsteht auch ein sogenannter Freiläufereffekt, der es ermöglicht, eine schmerzfreie Aufhängung und Auslotung des Patienten sehr schnell und schmerzfrei erfolgt. Aufgrund der Leichtläufigkeit der einzelnen Elemente findet eine Selbstauslotung statt.

Muskuläre, kapsuläre und arthrogene Dysbalancen können so auf diese Weise mit der erfindungsgemässen Vorrichtung besser ermittelt werden.

Ein zusätzlich individuell umlaufend fixierbarer Traktionsstab ermöglicht, dass der Patient automobilisierend oder autostabilisierend auch unter Traktion oder Kompression, in Bewegung trainieren kann. Ein zentral integrierter mitgeführter Beckentraktionsstab, der der Bewegung des Patienten folgt, ist ebenfalls vorgesehen. Somit wird immer in gleichbleibender Richtung Traktion ausgeübt.

Ein weiterer wesentlicher Vorteil der Erfindung besteht in den Konnektierungselementen. Die Konnektierungselemente sind dafür vorgesehen, eine Verbindung zwischen dem Längs- und dem Querträger bereitzustellen. Dadurch ist eine freie Positionierung der Schlingenelemente über dem Körper des Patienten möglich. Insbesondere die lotgerechte Positionierung der Drehpunkte über der Wirbelsäule des Patienten erlauben einen horizontalen Bewegungsablauf.

Insbesondere eine zweiteilige Ausbildung sieht vor, dass der Längsträger gegenüber dem Querträger verdrehbar ist. Dadurch ist ein beispielsweise verstellbares und drehbares Kopfteil durch mehrere Axial- und Radiallager möglich, was auch unter sehr starker Beanspruchung, das heisst, wenn der Patient bereits in der Schlinge angeordnet ist, sehr leichgängig ist. Eine spezielle Hals-Wirbelsäulen-Kopfaufhängung in Kombination mit diesem Konnektierungselement erlaubt eine horizontale Drehung des Kopfes, aber auch eine Rotation und eine Lateralflexion. Die Drehpunkte sind aufgrund der speziellen Ausgestaltung frei definierbar, so dass insbesondere zwischen den Halswirbelbereichen C0 und C7 diese frei wählbar sind.

Eine Weiterbildung der Konnektierungselemente sieht vor, dass dieses sowohl Aufnahmeelement für den Querholm, als auch für den Längs- und den Querträger ist.

Eine Weiterbildung hieraus sieht vor, dass auch hier der Querträger gegenüber dem Längsträger verdrehbar angeordnet ist. Insbesondere diese sehr stabile Ausführung, da sie an dem Querholm angeordnet ist, lässt zu, dass die Körperschwerpunkte beziehungsweise die Körpermassenpunkte genau an diesen Punkten fixiert und positioniert werden.

Eine weiterer sehr zentrale Ausbildung für den erfindungsgemässen Schlingentisch besteht darin, das Funktionselemente entwickelt worden sind, die einen multifunktionalen Einsatz der Schlingen und Gurte ermöglichen. Insbesondere werden diese Funktionselemente an die Querträger angeordnet und sind dort über ein entsprechenden Axial- beziehungsweise Radiallager zumindest linear in Richtung des Querträgers verschiebbar. Die besondere Ausbildung dieses Funktionselementes sieht vor, dass neben der Verschiebung entlang des Querträgers, welches auch arretierbar ist, sehr leichtgängig einen Seil beziehungsweise einen Gurt aufgenommen werden kann, um beispielsweise eine Schlinge aufzunehmen. Hierfür ist ein Aufnahmebereich vorgesehen, der ein leichtes Einfädeln des Seiles ermöglicht. Die Seilführung geschieht vorzugsweise über zwei Rollen, die entsprechend gelagert sind, um eine Leichtläufigkeit zu gewährleisten. Um zu verhindern, dass das Seil aus der Führung ungewollt herausspringt, ist vorgesehen, dass auf mindestens einer Seitenfläche ein Deckelelement vorgesehen ist. Insbesondere ist die Anordnung eines Deckelelementes auf einer Seite dann möglich, wenn im Querschnitt eine c-förmige Ausnehmung des Aufnahmebereichs vorgesehen ist, wobei an der Rückwand der c-förmigen Ausnehmung die Rollen drehbar angeordnet sind. Nach Einfädeln des Seiles wir das Deckelelement geschlossen, sodass ein Führungskanal, der das seitliche Abrutschen von den Rollen entsprechend verhindert, bereitgestellt wird.

Ferner sieht das Funktionselement in einer Weiterbildung vor, dass auf der zum Patient hin gewandten Seite eine Öse angeordnet ist. Die Öse ist integrativer Bestandteil des Funktionselementes, welches vorzugsweise aus einem Bauteil hergestellt ist. Vorzugsweise wird hierfür Aluminium verwendet. Die Öse sieht vor, entweder ein Seil oder auch einen Karabinerhaken oder ähnliche Fixierelemente aufzunehmen. Die Anordnung der entsprechenden Lagerung für das Seil, als auch die Anordnung der Öse, sind jeweils im Schwerpunkt des Funktionselements angeordnet, sodass die Momentenbelastung auf den Querträger nur über die Anordnung an den Längsträger erfolgt, sofern die beiden Funktionselemente symmetrisch zum Längsträger auf dem Querträger angeordnet sind. Jedoch aufgrund der Verschiebung entlang des Querträgers ist immer eine lotgerechte Anordnung eines Seiles gegenüber dem Patienten und damit eine optimale Kraftaufnahme möglich. Auch eine Korrektur, wenn der Patient bereits in der Schlaufe liegt, ist ohne weiteres möglich, da die Funktionselemente auch unter Last leichtläufig auf dem Querträger hin und her verschiebbar sind. Dies wird insbesondere durch Linearlager, die im Grundkörper des Funktionselementes angeordnet sind, erreicht. Jedoch können auch gleichwirkende Mittel vorgesehen sein, die unter Last die entsprechende leichtläufige Verschiebung ermöglichen.

Um die entsprechende Fixierung des Funktionselementes an dem Querträger positionsgerecht zu ermöglichen, wird nach Einfädeln eines Seiles in das Funktionselement - wie zuvor bereits beschrieben - das Deckelelement geschlossen. Mit Schliessung des Deckelelementes wird gleichzeitig ein Nocken, der Bestandteil des Deckelelementes ist, auf den Querträger gedrückt, sodass zumindest zwischen Funktionselement und Querträger ein Kraftschluss entsteht, der einer Bremswirkung des Funktionselementes gleichzusetzen ist. Dies bedeutet, dass bei geschlossenem Deckelelement, das heisst, während der physiotherapeutischen Anwendung, das Funktionselement ortsfest positioniert ist. Vorzugsweise ist auf der spiegelbildlich gegenüberliegenden Seite des Querträgers in Bezug auf den Längsträger ebenfalls ein Funktionselement angeordnet, das mit dem anderen Funktionselement die entsprechende Schlaufe bildet.

An den Funktionselementen können auch entsprechende Flaschenzüge vorgesehen sein, die eine Kraftübersetzung ermöglichen. Dies führt wiederum dazu, dass eine sehe genaue lagegerechte Positionierung innerhalb des Schlingentisches möglich ist.

Wird jedoch nur ein Funktionselement an dem Querträger belastet, so tritt zwar in Bezug auf den Längsträger ein Drehmoment auf, jedoch aufgrund dessen, dass der Längsträger aus zwei parallel zueinander in Draufsicht nebeneinander angeordneten Rohren besteht, wird das entsprechende Drehmoment in Zusammenwirkung mit dem Konnektierungselement, in dem der Querträger geführt ist, kompensiert.

Weitere vorteilhafte Ausgestaltungen gehen aus der nachfolgenden Beschreibung, den Zeichnungen, sowie den Ansprüchen hervor.

### Zeichnungen

Es zeigen:
- Fig. 1: eine perspektivische Ansicht auf die erfindungsgemässe Vorrichtung in der Ausbildung eines Ständerelementes;
- Fig. 2: eine weitere perspektivische Ansicht auf die erfindungsgemässe Vorrichtung gemäss Fig.1 aus einer anderen Perspektive;
- Fig. 3: eine vergrösserte Darstellung der Anordnung der Längsholme, beziehungsweise der Längsträger und der dazu angeordneten Querträger mit entsprechenden Seilen und Gurten;
- Fig. 4: eine schematische Ansicht auf die Grundausführung der erfindungsgemässen Vorrichtung in Draufsicht ebenfalls als Ständermodell;
- Fig. 5 A-C: eine Seitenansicht und eine Vorderansicht auf ein erfindungsgemässen Funktionselementes für die erfindungsgemässe Vorrichtung gemäss den Figuren 1 bis 4 im ausgeklappten Zustand und im Bremszustand;
- Fig. 6: ein Schnitt durch die erfindungsgemässe Vorrichtung gemäss Figur 5 B entlang einer Linie VI - VI;
- Fig. 7 A - B: Anwendungsbeispiele der erfindungsgemässen Vorrichtung zu Therapiezwecken an einem Patienten.

### Beschreibung eines Ausführungsbeispiels

In den Figuren 1 bis 4 ist ein Ausführungsbeispiel des erfindungsgemässen Schlingentisches 1 gezeigt.

Der erfindungsgemässe Schlingentisch 1 besteht im Wesentlichen aus zwei Längsholmen 2, die parallel zu einander angeordnet sind und einen definierten Abstand zueinander aufweisen. Die beiden Längsholme 2 sind über Querholme 3 miteinander verbunden. Sogenannte Linearlageelemente 4, die an den Längsholmen 2 angeordnet sind, weisen die Eigenschaft auf, linearverschieblich in und gegen Pfeilrichtung 5 auf dem Längsholm 2 verschiebbar zu sein und gleichzeitig die Querholme 3 aufzunehmen. Damit entsteht eine stabile Grundkonstruktion, bestehend aus zwei zueinander angeordneten Längsholmen 2 und mindestens zwei zueinander parallel angeordneten Querholmen 3, die über Linearlagerlageelemente 4 mit den Längsholmen 2 verbunden sind. Die Querholme 3 weisen, bei dem hier dargestellten Ausführungsbeispiel mittig angeordnete Konnektierungselemente 6 auf. Die Konnektierungselemente 6 sind derart ausgestaltet, dass sie die Eigenschaft aufweisen, mindestens einen Längsträger 7, der bei dem hier dargestellten Ausführungsbeispiel parallel zum Längsholm 2 ausgerichtet ist, aufnehmen. Um eine höhere Stabilität des Gesamtsystems zu erzeugen, sind zwei zueinander parallel angeordnete Längsträger 7a, 7b vorgesehen, die in Draufsicht gesehen (Figur 4) parallel nebeneinander angeordnet sind.

Auf dem Längsträger 7 sind jeweils im Abstand zueinander angeordnete weitere Konnektierungselemente 6 vorgesehen. Diese Konnektierungselemente 6 weisen einen ersten Teilbereich 6b (Fig. 1) auf, der den Längsträger 7 aufnimmt aber auch einen weiteren Teilbereich 6c, der einen Querträger 8 aufnimmt. Das Konnektierungselement 6 ist als massives Bauteil vorgesehen, das die entsprechenden Durchgangsbohrungen bereitstellt um die Längsträger 7 zumindest linienmässig aufzunehmen. Dies gilt auch für die entsprechenden Querträger 8. Die Querträger 8 sind gegenüber den Längsträgern 7 derart angeordnet, dass diese in der Grundausführung senkrecht zueinander sind.

Eine besondere Ausführungsform von Konnektierungselementen 6 ist ebenfalls an dem erfindungsgemässen Schlingentisch 1 vorgesehen. Es besteht aus drei Bereichen, nämlich einen ersten Teilbereich 6b (Fig. 1) auf, der den Längsträger 7 aufnimmt aber auch einen weiteren Teilbereich 6c, der einen Querträger 8 aufnimmt. Zusätzlich ist ein dritter Teilbereich 6a (Fig. 2) vorgesehen, der den Querholm 3 aufnimmt. Eine besondere Eigenschaft einer besonderen Ausführungsform dieses Konnektierungselements 6 besteht darin, dass der erste Teilbereich 6b gegenüber dem zweiten Teilbereich 6b in Pfeilrichtung 9 (Fig. 2) und in dessen Gegenrichtung verdrehbar ist.

Um die entsprechenden Schlingen S, Schlaufen, Seilzüge SZ und ähnlich weiter Elemente aufzunehmen, sind an den Querträgern 8 Funktionselemente 10 vorgesehen (Fig. 5 und 6) . Diese Funktionselemente 10 sind einfach oder mehrfach auf den entsprechenden Querträgern 8 angeordnet und auf diesen in Pfeilrichtung 11 und dessen Gegenrichtung längsverschieblich gelagert. Das erfindungsgemässe Funktionselement 10, welches mit der erfindungsgemässen Vorrichtung 1 zusammenwirkt und die entsprechende Aufgabe erfüllt, besteht aus einem Grundkörper 12 mit einer Symmetrieachse SY, der vorzugsweise ein massives Bauteil beispielsweise aus Aluminium ist. Der Grundkörper 12 weist eine Bohrung 13 auf, die zur Aufnahme eines Holmes oder eines Trägers, insbesondere des Querträgers 8 geeignet ist. Zusätzlich sind Lageelemente 14, in Form von Gleit- oder Rollenlager vorgesehen, die ein leichtes Hin- und Herverschieben unter Last auf dem Querträger 8 ermöglichen.

Zusätzlich ist an dem Grundkörper 12 ein Aufnahmebereich 15 für Seile S vorgesehen. Der Aufnahmebereich 15 ist derart ausgestaltet, dass er einen Einfädelbereich 16 aufweist, der zum Benutzer hinweist. Dieser Einfädelbereich 16 erstreckt sich bis zu einer Symmetrieachse SY des Grundkörpers 12 und geht über in den Lagerbereich 17 für das entsprechende Seil S. In dem Lagerbereich 17 ist mindestens ein Rollenelement 18 vorgesehen, das die Eigenschaft aufweist, das in den Einfädelbereich 16 eingeführte Seil S aufzunehmen und leichtgängig zu lagern. Um zu verhindern, dass insbesondere unter Last sich das in den Aufnahmebereich 17 eingeführte Seil S wieder über den Einfädelbereich 16 herausbewegt, ist ein Deckelelement 19 vorgesehen, das drehbar über ein Gelenk 20 welches in und gegen Pfeilrichtung 21 verschwenkbar ist, gelagert (geöffnete Position in Fig. 5A und geschlossene Position in Fig. 5B dargestellt). Das Deckelelement 19 besteht aus einem Griffelelement 22 und einem Nockenelement 23, welche vorzugsweise einstückig miteinander verbunden sind. Zusätzlich ist das Deckelelement 19 federbelastet an dem Drehgelenk 20 gelagert.

Zum Einfädeln eines Seiles S in den Einfädelbereich 16 und damit in den Aufnahmebereich 17 des Grundkörpers 12 des Funktionselement 10 wird das Deckelelement 19 - wie in Figur 5A dargestellt ist - geöffnet, sodass der Einfädelbereich 16 frei zugänglich ist. Ist das Seil S entsprechend eingefädelt und auf den Rollenelementen 18 des Aufnahmebereichs 17 gelagert, so wird das Deckelement 19 geschlossen (Fig. 5B und 5C). Das Deckelelement 19 legt sich somit über den Einfädelbereich 16 und verschliesst diesen. Damit wird auch optisch signalisiert, dass das eingeführte Seil sicher gelagert ist. Gleichzeitig ist das Deckelelement 19 auch eine erfindungsgemässe Bremseinrichtung. Das Nockenelement 23 wird beim Verschliessen des Deckels 19 derart verschwenkt, dass dieses in den Querschnitt der Bohrung 13 hineinragt (Fig. 5B) und damit mit dem Querträger 7 der erfindungsgemässen Vorrichtung 1 ein Kraftschluss eingeht. Die Bremswirkung wird daher bei geschlossenem Element erreicht wohingegen eine Freigabe bei geöffnetem Deckelelement 19 gegeben ist.

Das Funktionselement 10 umfasst ferner eine Öse 24 (Fig. 5C), die geeignet ist, entsprechende Befestigungsmittel, wie Karabinerhaken, Seile, Klemmen oder ähnliche Mittel aufzunehmen. Die Öse 24 ist derart ausgestaltet, dass diese unabhängig davon, ob in dem Lagerbereich 17 ein Seil S angeordnet ist, genutzt werden kann.

Zur besseren Lagerung des Seils S sind zwei Rollenelemente 18 vorgesehen, durch die ein einfaches Seil S geführt werden kann.

In den Figuren 7 A und 7 B ist ein Anwendungsbeispiel der erfindungsgemässen Vorrichtung gezeigt. Der Patient P liegt auf einer Liege L, wobei die erfindungsgemässe Vorrichtung 1 als Ständerelement ausgebildet ist. Querholme 3 und Längsholme 2 sind parallel zueinander ausgerichtet, wobei die Querträger 8 für den Körper des Patienten P ebenfalls parallel ausgerichtet ist, sodass eine entspannte Lage für den Patienten erreicht wird. Insbesondere das Konnektierungselement 6, das ein schweres Körperteil aufnehmen muss beispielsweise ein Kopf ist - wie bereits zuvor beschrieben - derart ausgebildet, dass es aus drei Teilbereichen besteht, wobei ein Teilbereich den entsprechenden Querträger 8 aufnimmt. Zusätzlich kann insbesondere am Kopfende das vorgesehene Konnektierungselement ein weiterer Querträger 8a aufnehmen, der beispielsweise in den weiteren Teilbereich fixiert wird (Fig. 7A). Bei dem hier dargestellten Ausführungsbeispiel ist der weitere Querträger 8a senkrecht zu den übrigen Querträger 8 ausgerichtet. Dadurch können entsprechende Halswirbelbewegungen in und gegen Pfeilrichtung P ausgeführt werden.

Um entsprechende Hüftbewegungen auszuführen ist beispielsweise vorgesehen, dass die Anordnung der Längsholme 2 derart anzuordnen, wie sie in Figur 7B dargestellt sind. Hier wird als gesamte Einheit der Längsträger 7 auf den Längsholmen 2 verschoben. Dadurch ist eine Verschwenkung ebenfalls wie in Figur 7b dargestellt ist möglich.

Aufgrund der sehr kompakten Ausgestaltungen insbesondere aufgrund der Anordnungen, das alle beweglichen Elemente derart ausgelegt sind, dass sie auch unter Last leichtgängig sind und dass die Querträger entsprechende erfindungsgemässe Funktionselemente vorsehen, die eine multifunktionale Anordnung von Schlaufen Gurten und ähnlichen für die Therapie an dem Schlingentisch benötigten Mittel zulässt, ist eine Vorrichtung bereitgestellt worden, die ein sehr grosses Anwendungsspektrum sowohl als Ständerelement als auch als Deckenelement erlaubt.

## Patentansprüche

1. Schlingentisch zur Durchführung von Physiotherapien und Rehabilitationen, mindestens bestehend aus zwei parallel zueinander angeordneten Längsholmen, die über mindestens ein Verbindungselement an einer Decke oder einem Ständerelement anbringbar sind, wobei an den Längsholmen mindestens zwei Querholme angeordnet sind, die auf diesen positionierbar sind und wobei mindestens ein Längsträger mit den Querholmen gekoppelt ist, an dem zumindest mittelbar Einrichtungen zum Aufhängen von Schlingen und Gurten, die zur Lagerung und Fixierung von Körperteilen eines Patienten vorgesehen sind, einhängbar oder fixierbar sind, **dadurch gekennzeichnet, dass** die Querholme (3) über Lagerelemente (4) an den Längsholmen (2) verschieblich sind, wobei zur Lagerung Mittel vorgesehen sind, die eine Verschiebung unter Last zulassen und wobei mindestens eines der Lagerelemente ein Bremselement zur ortsfesten Arretierung aufweist.

2. Schlingentisch nach Anspruch 1, **dadurch gekennzeichnet, dass** quer zum Längsträger (7) ein Querträger (8) angeordnet ist, der als Einrichtung zum Aufhängen von Schlingen und Gurten mindestens ein Funktionselement (10) umfasst, das auf dem Querträger (8) verschieblich gelagert ist, wobei mindestens eines der Funktionselemente (10) ein Bremselement zur ortsfesten Arretierung umfasst.

3. Schlingentisch nach Anspruch 1 oder 2, **dadurch gekennzeichnet, dass** zur Fixierung der Querträger (8) an dem Längsträger (7) Konnektierungselemente (6) vorgesehen sind, die sowohl den Längsträger (7) als auch den Querträger (8) aufnehmen und diesen linienmässig führen und lagern.

4. Schlingentisch nach Anspruch 3, **dadurch gekennzeichnet, dass** das Konnektierungselement (6) derart ausgelegt ist, dass dieses mindestens zweiteilig (Teilbereich 6b und Teilbereich 6c) ausgebildet ist und das eine gegenüber dem anderen Teil verdrehbar ist.

5. Schlingentisch nach Anspruch 3 oder 4, **dadurch gekennzeichnet, dass** das Konnektierungselement (6) ein Bremselement zur ortsfesten Arretierung umfasst.

6. Schlingentisch nach Anspruch 4, **dadurch gekennzeichnet, dass** der eine Teilbereich (6b) des Konnektierungselements (6) den Längsträger (7) und der weitere Teilbereich (6c) des Konnektierungselements (6) Mittel umfasst, mindestens einen Querträger (8) lagegerecht aufzunehmen.

7. Schlingentisch mindestens einem der vorhergehenden Ansprüche, **dadurch gekennzeichnet, dass** zwei Längsträger (7a, 7b) vorgesehen sind, die parallel zueinander und nebeneinander angeordnet sind.

8. Funktionselement als Einrichtung zum Aufhängen und Fixieren von Schlingen und Gurten zur Durchführung von Physiotherapien und Rehabilitationen mit einem Schlingentisch, **dadurch gekennzeichnet, dass** das Funktionselement (10) Mittel aufweist, an einem Holm oder Träger anzuordnen und verschieblich in beliebige Positionen zu verschieben, wobei zur Lagerung Führungsmittel vorgesehen sind, die eine Verschiebung unter Last zulassen und das Funktionselement (10) ein Bremselement zur ortsfesten Arretierung umfasst.

9. Funktionselement nach Anspruch 8, **dadurch gekennzeichnet, dass** das Funktionselement (10) zusätzlich zur Umlenkung von Seilen (S) oder Tauen mindestens ein Rollenelement (18) aufweist.

10. Funktionselement nach Anspruch 8 oder 9, **dadurch gekennzeichnet, dass** das Funktionselement (10) aus einem Grundkörper (12) mit einer Bohrung (13) zur Aufnahme eines Holms oder Trägers besteht und ein an dem Grundkörper (12) schwenkbar angeordnetes Deckelelement (21) umfasst, das zusätzlich ein Nockenelement (23) aufweist, das im Bremszustand in die Bohrung (13) zumindest teilweise hineinragt und so mit dem Holm oder Träger zumindest einen Kraftschluss bewirkt.

11. Funktionselement nach Anspruch 8, **dadurch gekennzeichnet, dass** das Rollenlagerelement (18) unterhalb der Führungsmittel des Funktionselements (10) angeordnet ist.

12. Funktionselement nach mindestens einem der Ansprüche 8 bis 11, **dadurch gekennzeichnet, dass** zusätzlich an dem Grundkörper (12) des Funktionselements (10) eine Öse (24) zur Aufnahme von Befestigungsmitteln vorgesehen ist, deren Mittelpunkt in Schwerkraftrichtung unterhalb der Führungsmittel angeordnet ist.
